# FASCICULE DE BREVET EUROPEEN

(11) **EP 0 033 684 B1**
(45) Date de publication et mention de la délivrance du brevet: **18.04.1984**
(21) Numéro de dépôt: 81400107.9
(22) Date de dépôt: 27.01.1981
(51) Int. Cl.: D06F 39/02

(54) **Distributeur de produit liquide, et machine à laver comportant un tel distributeur**
Abgabevorrichtung für flüssige Produkte und Waschmaschine mit einer solchen Abgabevorrichtung
Dispenser for a liquid product and washing machine comprising such a dispenser

(30) Priorité: 01.02.1980 FR 8002252
(43) Date de publication de la demande: 12.08.1981
(73) Titulaire: THOMSON-BRANDT, 75379 Paris Cedex 08 (FR)
(72) Inventeur: Burgel, Christian, F-75360 Paris Cedex 08 (FR)
(74) Mandataire: Phan, Chi Quy

## Description

L'invention se rapporte à la technique de distribution de produits liquides; elle concerne, plus précisément, un distributeur de produit liquide permettant de diluer, dans l'eau de remplissage d'une cuve, une dose prédéterminée d'un additif liquide; elle concerne, également, une machine à laver comportant un tel distributeur.

Dans une machine à laver, par exemple une machine à laver le linge, il est nécessaire, au cours des différentes étapes du cycle programmé de lavage, d'ajouter, à l'eau de remplissage de la cuve, différents additifs liquides tels que des produits: détergents, assouplissants, aseptisants, assouplissants parfumés, etc.

Actuellement, les machines à laver domestiques en service comportent au moins un bac à produit dans lequel on dispose manuellement, avant l'opération de mise en route, une dose prédéterminée d'un additif qui doit être dilué dans l'eau de remplissage de la cuve. Récemment, il est apparu sur le marché des machines à laver, notamment, des machines à laver la vaisselle qui comportent un distributeur comprenant un réservoir de stockage d'une réserve d'un additif liquide, un récipient doseur, et des moyens généralement électromagnétiques, permettant de prélever une dose de produit, de soutirer cette dose, puis de déposer celle-ci dans la cuve de la machine.

Selon une technique différente le distributeur de produit liquide comprend: un réservoir de stockage d'une réserve d'un additif liquide disposé dans la partie basse de la machine et une électropompe doseuse (pompe péristaltique) commandée par le programmateur de la machine, la grandeur de la dose d'additif liquide libéré dans la cuve est déterminée par la durée d'excitation de l'électro-pompe.

Ces distributeurs de produit liquide présentent divers inconvénients, notamment: la réserve de produit liquide est au contact de l'atmosphère d'où il en résulte une oxydation partielle du produit ainsi stocké; ces distributeurs ne comportent pas de moyens assurant le rinçage automatique et périodique des éléments constitutifs, et les moyens permettant de prélever une dose prédéterminée du produit, puis, d'injecter cette dose dans l'eau de la cuve sont relativement complexes, avec pour conséquence un accroissement du coût et une réduction de la fiabilité de la machine.

Par ailleurs dans la publication EP-A-0 020 252 est déjà décrit un distributeur de doses de produit liquide pour machine à laver, comprenant un réservoir à produit hermétiquement fermé, une chambre de dosage qui reliée à ce réservoir et disposée au-dessous du niveau inférieur de ce dernier, reçoit de l'eau qui chasse directement la dose de produit et assure en même temps le rinçage de cette chambre de dosage. Cependant ce distributeur à l'inconvénient d'être encombrant.

Dans la publication DE-B-2 239 484, le distributeur décrit comprend un réservoir de produit, une chambre d'approvisionnement en produit venant de ce réservoir à travers une valve commandé par flotteur et membrane sensible à la pression de liquide, et une chambre intermédiaire reliée d'un côté à cette chambre à travers des valves doseuses et de l'autre côté à une canalisation pour circulation de liquide. Quand le liquide circule dans cette canalisation, il se crée une dépression dans cette chambre intermédiaire, et le produit situé au dessus du niveau de l'ouverture des valves doseuses et la chambre intermédiaire est entraîné par ce courant de liquide. Quand ce courant de liquide est arrêté, la pression de liquide se rétablissant dans la chambre intermédiaire, ferme les valves doseuses et ouvre la valve du réservoir de produit pour remplir la chambre d'approvisionnement. Ce distributeur a une structure plus ou moins compliquée et onéreuse et l'inconvénient d'avoir un réservoir et une chambre d'approvisionnement qui ne peuvent fonctionner correctement que s'ils sont mis à l'air. En outre aucun rinçage des valves doseuses et de ces chambres d'approvisionnement et intermédiaires n'est automatiquement effectuée.

Dans la publication FR-A-2 410 697, le distributeur de produit comprend une trompe à eau à laquelle sont reliés en parallèle, la cuve de la machine et le ou les récipients contenant différents produits.

Ce distributeur a l'inconvénient d'avoir des récipients à produits qui mettent ces produits en contact avec de l'air et n'effectue aucun rinçage des canalisations amenant les produits.

La présente invention a pour but d'éviter ces incon- venients.

Selon l'invention un distributeur de produit liquide ayant un réservoir hermétique de stockage mettant une réserve de produit ou additif liquide à l'abri de l'atmosphère, un récipient doseur disposé au dessous du niveau inférieur de ce réservoir, est caractérisé en ce qu'il comprend d'une part dans le réservoir hermétique, un moyen d'équilibrage de pression interne constitué par un tube ayant une extrémité supérieure ouverte dans l'espace au-dessus du niveau maximal de cette réserve de produit et une partie inférieure en communication avec une canalisation reliant une prise de dépression d'un moyen d'injection et le récipient doseur à travers un moyen de soutirage muni d'une valve hydrostatique, et d'autre part à travers une valve hydrostatique une communication entre la partie inférieure du réservoir hermétique et un orifice d'admission, à la partie inférieure du récipient doseur.

Selon une autre caractéristique de l'invention, une cavité de retenue d'une faible quantité d'eau courante est disposée à la sortie d'un venturi du moyen d'injection à prise de dépression.

Selon une autre caractéristique de l'invention, le moyen d'équilibrage de la pression interne du réservoir de stockage est muni d'une valve hydrostatique située à proximité du niveau inférieur de ce réservoir.

Selon une autre caractéristique de l'invention, le moyen de soutirage de la dose de produit liquide comporte un moyen permettant de varier la position de l'orifice de soutirage, dans le but de modifier la grandeur de la dose de produit injectée dans l'eau de remplissage de la cuve.

Le distributeur de produit liquide comporte des éléments statiques tels que des valves hydrostatiques qui peuvent être rincées périodiquement par la retenue d'eau emmagasinée dans la cavité disposée en aval du venturi.

D'autres caractéristiques et avantages apparaîtront dans la description qui va suivre, d'un distributeur de produit liquide, faite en regard des dessins annexés; sur ces dessins:
la figure 1 représente, sous une forme schématique, la structure de base, selon l'invention, d'un distributeur de produit liquide,
la figure 2 représente, sous une forme schématique, le distributeur de produit liquide de la figure 1, dans lequel le récipient doseur est intégré au réservoir de stockage du produit liquide,
la figure 3 représente, sous une forme schématique, le distributeur du produit liquide de la figure 2, comprenant un moyen permettant de modifier la grandeur de la dose de produit liquide injectée dans l'eau de remplissage de la cuve,
la figure 4 représente, selon une vue en coupe, les détails de réalisation du distributeur de produit liquide de la figure 3.

La figure 1 représente, sous une forme schématique, un distributeur de produit liquide permettant de prélever, dans un réservoir, une dose prédéterminée d'un additif liquide et d'injecter cette dose dans l'eau de remplissage de la cuve d'une machine à laver. Selon l'invention, ce distributeur comprend:
- un réservoir 1 permettant de stocker une réserve du produit liquide; ce réservoir est muni d'un orifice de remplissage 2 du produit, qui est clos par une fermeture hermétique 3; ce réservoir incluant un moyen d'équilibrage de la pression interne comprenant, par exemple, un tube 4 dont l'orifice supérieur 5 débouche au-dessus du niveau maximal H du liquide; ce tube étant muni, éventuellement, à son extrémité inférieure 6, d'une valve hydrostatique 7 située à proximité du fond de ce réservoir,
- un récipient doseur 8 dont le volume interne est sensiblement égal à la dose maximale du produit qui doit être prélevée dans le réservoir 1; ce récipient doseur situé en dessous du niveau inférieur du réservoir comporte: un moyen de prélèvement du produit liquide comprenant: un orifice d'admission 9 situé à la partie inférieure du récipient et une liaison 10 dans laquelle est insérée une valve hydrostatique 11; un moyen d'aération comprenant: une entrée d'aération 12 située à la partie supérieure de ce récipient doseur, cette entrée d'aération étant munie d'un tube d'aération 13 dont l'orifice supérieur 14 débouche à l'air libre au-desses du niveau maximal H du produit liquide, et, un moyen de soutirage de la dose comprenant un tube 15 dont l'extrémité inférieure, ou orifice de soutirage 16 débouche à l'intérieur du récipient et la partie supérieure, ou orifice d'évacuation 17, est reliée, d'une part, au moyen d'aération du réservoir 1 par un conduit 18 et, d'autre part, au moyen d'injection du distributeur par une canalisation 19; de plus, une valve hydrostatique 20 est disposée entre ces orifices de soutirage et d'évacuation,
- un moyen d'injection de la dose de produit liquide constitué par un venturi, ou trompe à eau, 21; l'entrée 21 a de cette trompe étant reliée à une source A, d'alimentation en eau courante, par une électrovanne 22 commandée par un signal électrique CMD fourni, par exemple, par le programmateur de la machine; la prise de dépression 21 b de cette pompe est relié à l'orifice d'évacuation 17 du moyen de soutirage et la sortie 21 c est reliée, à travers une cavité 23 de retenue d'une faible quantité d'eau, à une canalisation 24 terminée par une embouchure 25 débouchant dans la cuve C non représentée sur cette figure.

Une valve hydrostatique peut être constituée, par exemple, par une bille sphérique reposant sur un siège cônique, cette bille étant éventuellement retenue prisonnière par une paroi ajourée.

La valve hydrostatique 7, située à la partie inférieure du réservoir de stockage 1 comporte une bille dont la densité apparente est notablement inférieure à la densité du produit liquide stocké dans le réservoir; la fonction de cette valve est d'isoler le tube 4 du réservoir lorsque le niveau de la réserve de produit liquide se situe au-dessus du niveau de la bille.

La valve hydrostatique 11, située au niveau de l'orifice de remplissage 9 du récipient doseur 8 comporte une bille dont la densité apparente est sensiblement supérieure à la densité du produit liquide, cette bille a un poids de valeur M 1; elle repose sur son siège cônique dont la section droite de contact a une valeur S 1; la fonction de cette valve est d'isoler le réservoir de stockage 1 du récipient doseur 8 lorsque le venturi créé une dépression dans la tubulure 19; inversement, lorsque l'électrovanne 22 est coupée, cette valve 11 doit permettre le transfert d'une dose de produit du réservoir de stockage vers le récipient doseur. Pour ce faire, la condition suivante doit être satisfaite: le poids M1 de la bille doit être inférieur à la poussée S1 P1 créée par la réserve de liquide contenue dans le réservoir de stockage où P1 est la pression résultant de la différence des niveaux du produit dans le réservoir et dans le récipient doseur.

La valve hydrostatique 20 située dans le tube 15 comporte une bille dont la densité apparente est notablement supérieure à la densité du produit liquide; cette bille a un poids de valeur M2 et elle repose sur son siège cônique dont la section droite de contact a une valeur S2; la fonction de cette valve est d'isoler le récipient doseur 8 du tube 17 lorsque la dépression dans ce tube est nulle; pour ce faire, la condition suivante doit être satisfaite: le poids M2 de la bille doit être supérieur à la poussée S2P2 exercée par le produit liquide, où P2 est la pression résultant de la différence des niveaux de la réserve de liquide et de la valve.

On décrira maintenant le fonctionnement du distributeur de produit liquide représenté sur la figure 1. On considérera tout d'abord un distributeur simplifié dans lequel la cavité 23 de retenue d'eau et la valve hydrostatique 7 ont été éliminées, et où l'extrémité 6 du tube 4 a été obturée. Lorsque l'électrovanne 22 est non excitée, la pression régnant dans le tube 19 est la pression atmosphérique ambiante Po, la bille de la valve 20 est appliquée sur son siège et la pression hydrostatique P1 sur la bille de la valve 11 permet le remplissage total du récipient doseur 8 et partiel du tube d'aération 13 dont le volume interne est négligeable par rapport au volume interne du récipient doseur.

Lorsque l'électrovanne 22 est excitée, l'eau traversant le venturi crée une forte dépression dans le tube 19 et, corrélativement, au-dessus du produit liquide dans le réservoir de stockage, la bille de la valve 11 est, par voie de conséquence, fortement appliquée sur son siège et isole le réservoir de stockage; inversement, la bille de la valve 20 est soulevée de son siège, et la dose de produit est aspirée par le venturi puis transférée dans la canalisation 24 de remplissage de la cuve de la machine.

On considérera maintenant l'adjonction de la cavité 23 de retenue d'eau; lorsque l'on coupe l'excitation de l'électrovanne 22, la faible quantité d'eau retenue s'écoule par le tube 19 et assure le rinçage des tubulures correspondantes.

On considérera maintenant l'adjonction de la valve hydrostatique 11; lorsque le réservoir de stockage 1 est totalement vide, l'eau de retenue de la cavité 23 s'écoule par cette valve dans le réservoir et, à condition que l'utilisateur de la machine ne réapprovisionne pas le réservoir en produit, au cycle suivant, le venturi aspirera cette eau de rinçage.

La figure 2 représente, sous forme schématique, une variante de structure du distributeurde produit liquide décrit à la figure 1. Selon cette variante, le récipient doseur 8 est intégré à l'intérieur du réservoir 1 de stockage de la réserve du produit liquide.

Sur cette figure 2, le distributeur est représenté partiellement et des références identiques désignent des éléments correspondants identiques à ceux de la figure 1.

Selon cette variante de structure, le réservoir 1 comporte:
- à sa base, une protubérance 1 a à l'intérieur de laquelle est disposé le récipient doseur muni de ses moyens de prélèvement, d'aération, et de soutirage, la liaison 10 étant constituée par l'espace libre entre les parois de la protubérance 1 a et les parois du récipient doseur 8,
- à sa partie supérieure, une ouverture 30 close par une fermeture hermétique 31 traversée: d'une part, par le tube d'aération 13 et, d'autre part, par le tube d'évacuation 19; les dimensions de l'ouverture 30 étant supérieures aux dimensions du récipient doseur 8.

Le fonctionnement de cette variante de structure du distributeur est identique au fonctionnement du distributeur tel qu'il a été décrit précédemment.

La figure 3 représente, sous forme schématique, le distributeur de produit liquide de la figure 2 dans lequel le niveau de l'orifice de soutirage 16, par rapport au fond du récipient doseur 8, peut être réglé dans le but de varier la grandeur de la dose de produit aspirée par le venturi. Sur cette figure 3, le distributeur est représenté partiellement et des références identiques désignent des éléments correspondants identiques à ceux des figures précédentes. Le moyen de soutirage du récipient doseur comprend un tube 32 fixé sur la paroi supérieure du récipient doseur, ce tube traversant la fermeture hermétique 31 et comportant un premier orifice de communication avec le conduit 18 et un second orifice de communication avec la canalisation 19. A l'extrémité inférieure de ce tube 32 est disposé un piston creux coulissant muni du tube de soutirage 15 et de la valve hydrostatique 20. Une tige rigide 34 peut coulisser dans une fermeture hermétique 35 et est fixée au piston 20 par une liaison mécanique ajourée; cette tige porte, éventuellement, des graduations 36 dans le but d'indiquer visuellement la grandeur de la dose de produit qui sera aspirée par le venturi à chaque cycle de fonctionnement.

La figure 4 représente, selon une vue en coupe, les détails de réalisation du distributeur de produit liquide décrit à la figure 3. Le réservoir de stockage 1 peut être réalisé en un matériau plastique selon un procédé d'extrusion, par exemple: ses formes extérieures sont principalement dictées par son emplacement dans la machine à laver considérée. Le récipient doseur peut être fabriqué en deux éléments: un premier élément qui constitue le récipient proprement dit et un second élément, ou couvercle, qui comporte: le tube 32, l'orifice d'aération 12 et, éventuellement, le siège et la bille de la valve hydrostatique 7.

Le piston creux 33 est muni d'un joint d'étanchéité 33a, et d'une goupille 33b qui traverse la tige de réglage 34.

Dans l'exemple de réalisation représenté, la tige de réglage 34 est repliée vers une paroi externe du réservoir de stockage et elle porte un index 34a qui peut être lu en regard de marques inscrites sur cette paroi externe. Le volume interne du récipient doseur est, par exemple, de l'ordre du dixième de litre, et celle d'une dose parfois inférieure ce qui, pour une contenance du réservoir de stockage d'un litre ou plus, assure une autonomie de lavage importante entre chaque approvisionnement en produit. La bille des valves hydrostatiques peut être réalisée en un matériau tel qu'un matériau plastique, une résine ou un métal, selon la densité apparente nécessaire.

Un distributeur de produit liquide, selon l'invention, peut équiper une machine à laver automatique. Le réservoir de stockage, le récipient doseur et ses tubulures peuvent être disposés dans la partie basse de la machine, avantageusement, au voisinage de la façade de cette machine; cette façade est alors équipée d'un portillon d'accès à l'orifice de remplissage du réservoir de stockage et à la tige de réglage de la dose de produit à diluer dans l'eau de remplissage de la cuve. Les autres accessoires tels que l'électrovanne et le venturi peuvent être disposés dans divers emplacements de la machine.

On voit, maintenant, plus clairement, en dehors de l'autonomie conférée à la machine, les avantages que procure un distributeur de produit liquide selon l'invention:
- la réserve de produit est isolée de l'atmosphère ambiante par la retenue d'eau qui se déverse dans le tube 19,
- la grandeur de la dose de produit prélevée dans le récipient doseur est indépendante de la viscosité du produit,
- les tubulures sont rincées cycliquement et automatiquement,
- l'absence de mécanismes complexes confère au distributeur une fiabilité intrinsèque élevée.

Untel distributeur de produit liquide trouve son application dans les machines à laver domestiques ou non.

## Revendications

1. Distributeur de produit liquide, ayant un réservoir hermétique (1 ) de stockage mettant une réserve de produit ou additif liquide à l'abri de l'atmosphère, un récipient doseur (8) disposé au dessous du niveau inférieur de ce réservoir, caractérisé en ce qu'il comprend d'une part dans le réservoir hermétique (1), un moyen d'équilibrage de pression interne constitué par un tube (4) ayant une extrémité supérieure ouverte dans l'espace au-dessus du niveau maximal de cette réserve de produit et une partie inférieure en communication avec une canalisation (19) reliant une prise de dépression (21 b) d'un moyen d'injection (21-21 a) et le récipient doseur (8) à travers un moyen de soutirage (15) muni d'une valve hydrostatique (20), et d'autre part à travers une valve hydrostatique (11) une communication entre la partie inférieure du réservoir hermétique (1 ) et un orifice d'admission (9), à la partie inférieure du récipient doseur (8).

2. Distributeur selon la revendication 1, caractérisé en ce qu'il comprend à proximité de la base du réservoir de stockage (1 ), une valve hydrostatique (7) montée dans l'extrémité inférieure du tube (4) du moyen d'équilibrage de pression interne de ce réservoir.

3. Distributeur selon l'une des revendications 1 et 2, caractérisé en ce qu'il comprend dans la partie inférieure du réservoir de stockage de la réserve de produit liquide (1), une protubérance (1 a), creuse et ouverte vers l'intérieur dans laquelle est disposé un récipient doseur (8).

4. Distributeur selon la revendication 1, délivrant des doses règlables de produit, caractérisé en ce qu'il comprend dans le moyen de soutirage (15) du produit contenu dans le récipient doseur (8) un moyen permettant de modifier par rapport au fond de ce récipient doseur (8) le niveau de l'orifiαede ce moyen de soutirage (15).

5. Distributeur selon la revendication 4, caractérisé en ce que le moyen permettant de modifier par rapport au fond du récipient doseur (8) le niveau de l'orifice de ce moyen de soutirage (15) comprend un tube (32) hermétiquement fermé, fixé sur la paroi supérieure du récipient doseur (8) comportant un piston coulissant muni d'une tige coulissante (34) à graduation indicatrices de doses de produit, assurant le réglage en hauteur de ce piston, ce tube (32) étant relié d'une part à une prise de dépression (21 b) du venturi (21) du moyen d'injection et, d'autre part, au moyen d'équilibragedepression (4)duréservoirdestockage.

6. Machine à laver, équipée notamment d'un programmateur de cycle de lavage relié à une électrovanne d'alimentation en eau, caractérisé en ce qu'elle comporte un distributeur de produit liquide selon l'une des revendications 1 à 5.

7. Machine à laver selon la revendication 6, caractérisée en ce que le réservoir de stockage et le récipient doseur sont disposés dans la partie basse de cette machine.

8. Machine à laver selon la revendication 7, caractérisée en ce qu'elle comprend un portillon d'accès accessible disposé en regard du réservoir de stockage et de la tige de réglage du piston étanche coulissant.

## Patentansprüche

1. Verteiler für Flüssigprodukte mit einem hermetischen Vorratsbehälter (1), in dem ein Vorrat des flüssigen Produkts oder Zusatzes gegen die Atmosphäre geschützt aufbewahrt wird, und mit einem Dosierbehälter (8) unterhalb des Vorratsbehälters, dadurch gekennzeichnet, dass er einerseits im hermetischen Vorratsbehälter (1) ein Mittel zum inneren Druckausgleich aufweist, das aus einem Rohr (4) besteht, welches ein oberes offenes Ende im Raum oberhalb des Höchstpegels im Vorratsbehälter und ein unteres, mit einer Leitung (19) in Verbindung stehendes Ende besitzt, wobei diese Leitung einen Unterdruckabgriff (21 b) eines Einspritzmittels (21-21 a) mit dem Dosierbehälter (8) über ein Saugmittel (15), das ein hydrostatisches Ventil (20) enthält, verbindet, und dass der Verteiler andererseits eine Verbindung zwischen dem unteren Teil des hermetischen Vorratsbehälters (1) und einer Zufuhröffnung (9) am unteren Teil des Vorratsbehälters über ein hydrostatisches Ventil (11) besitzt.

2. Verteiler nach Anspruch 1, dadurch gekennzeichnet, dass er in der Nähe der Basis des Vorratsbehälters (1) ein hydrostatisches Ventil (7) aufweist, das am unteren Ende des Rohres (4) des Mittels zum inneren Druckausgleich dieses Behälters montiert ist.

3. Verteiler nach einem der Ansprüche 1 und 2, dadurch gekennzeichnet, dass er im unteren Teil des Vorratsbehälters für das flüssige Produkt eine nach innen offene, hohle Ausbuchtung (1a) aufweist, in der ein Dosierbehälter (8) angeordnet ist.

4. Verteiler nach Anspruch 1, der einstellbare Dosiermengen des Produkts abgibt, dadurch gekennzeichnet, dass er im Saugmittel (15) für das Produkt, das sich im Dosierbehälter (8) befindet, ein Mittel aufweist, das eine Veränderung des Niveaus der Öffnung dieses Saugmittels (15) bezüglich des Bodens dieses Dosierbehälters (8) ermöglicht.

5. Verteiler nach Anspruch 4, dadurch gekennzeichnet, dass das Mittel, mit dem das Niveau der Öffnung dieses Saugmittels (15) bezüglich des Bodens des Dosierbehälters (8) verändert werden kann, ein hermetisch geschlossenes Rohr (32) aufweist, das an der oberen Wand des Dosierbehälters (8) befestigt ist und einen Gleitkolben mit einer Teilstriche zur Angabe der Dosiermenge des Produkts tragenden Gleitstange (34) zur Regelung der Höhe des Kolbens aufweist, wobei dieses Rohr (32) einerseits an einen Unterdruckabgriff (21 b) des Venturirohrs (21 ) im Einspritzmittel und andererseits an das Druckausgleichmittel (4) des Vorratsbehälters angeschlossen ist.

6. Waschmachine, die insbesondere mit einer Programmsteuerung für den Waschzyklus ausgerüstet ist, wobei die Programmsteuerung mit einem Elektroventil zur Wasserzufuhr verbunden ist, dadurch gekennzeichnet, dass die Maschine einen Verteiler für Flüssigprodukte nach einem der Ansprüche 1 bis 5 enthält.

7. Waschmaschine nach Anspruch 6, dadurch gekennzeichnet, dass der Vorratsbehälter und der Dosierbehälter im unteren Teil dieser Maschine angeordnet sind.

8. Waschmaschine nach Anspruch 7, dadurch gekennzeichnet, dass sie eine Zugangstür vor dem Vorratsbehälter und vor der Regelstange des dichten Gleitkolbens aufweist.

## Claims

1. A dispenser of liquid products having a hermetic stocking container (1) which shelters a stock of the liquid product or additive from the atmosphere, and a dosing receptacle (8) which is located underneath the lower level of this container, characterized in that it comprises on the one hand in the hermetic container (1) a means for balancing the inner pressure, this means being constituted by a tube (4) having an upper end which opens into the space above the uppermost level of this stock of product, and a lower end which communicates with a pipe (19) connecting a tap of low pressure (21 b) of an injection means (21-21a) with the dosing receptacle (8) via a suction means (15), this means being provided with a hydrostatic valve (20), and on the other hand a communication via a hydrostatic valve (11) between the lower part of the hermetic container (1) and an inlet opening (9) located at the lower part of the dosing receptacle (8).

2. A dispenser according to claim 1, characterized in that it comprises close to the base of the stocking container (1) a hydrostatic valve (7) mounted at the lower end of the tube (4) which constitutes the means for balancing the inner pressure of said container.

3. A dispenser according to one of the claims 1 and 2, characterized in that it comprises in the lower part of the stocking container for the stock of liquid product (1) a hollow protuberance (1 a) which opens to the inside and in which a dosing receptacle (8) is located.

4. A dispenser according to claim 1, delivering adjustable doses of the product, characterized in that it comprises in the suction means (15) for the product which is contained in the dosing receptacle (8), a means able to modify the level of the opening of this suction means (15) with respect to the bottom of said dosing receptacle (8).

5. A dispenser according to claim 4, characterized in that means which are able to modify the level of the opening of the suction means (15) with respect to the bottom of the dosing receptacle (8) comprise a hermetically closed tube (32) which is fixed to the upper wall of the dosing receptacle (8) and comprises a sliding piston and a sliding shaft (34) which bears an indication graduation for the amount of product to be dispensed, this sliding shaft ensuring the positioning of the piston, the tube (32) being connected on the one hand to a tap of low pressure (21 b) of the venturi (21) belonging to the injection means and on the other hand to the pressure balancing means (4) of the stocking container.

6. Washing machine equipped in particular with a programming device for the washing cycle connected to a feed water electrovalve, characterized in that it comprises a dispenser of liquid products according to one of the claims 1 to 5.

7. A washing machine according to claim 6, characterized in that the stocking container and the dosing receptacle are disposed in the lower part of this machine.

8. A washing machine according to claim 7, characterized in that it comprises an access gate which is located in front of the stocking container and of the adjusting shaft of the sliding tight piston.
